# EUROPÄISCHE PATENTSCHRIFT

(11) **EP 0 324 900 B1**
(45) Veröffentlichungstag und Bekanntmachung des Hinweises auf die Patenterteilung: **29.08.1990**
(21) Anmeldenummer: 88117431.2
(22) Anmeldetag: 19.10.1988
(51) Int. Cl.: B65H 29/66

(54) **Verfahren und Vorrichtung zum Verändern des Überlappungsgrades von in einem Schuppenstrom geförderten Druckereiprodukten**
Method and device for changing the overlapping degree in a stream of printed products
Méthode et dispositif à changer le dégré du chevauchement d'une formation d' articles se chevauchant à partir d'un courant de produits imprimés

(30) Priorität: 13.01.1988 CH 102/88
(43) Veröffentlichungstag der Anmeldung: 26.07.1989
(73) Patentinhaber: Ferag AG, CH-8340 Hinwil (CH)
(72) Erfinder: Bürge, Norbert, CH-8636 Wald (CH)
(74) Vertreter: Patentanwälte Schaad, Balass, Menzl & Partner AG

(56) Entgegenhaltungen:
- EP-A- 054 735

## Beschreibung

Die vorliegende Erfindung betrifft ein Verfahren und eine Vorrichtung zum Verändern des Überlappungsgrades von in einem Schuppenstrom geförderten Druckereiprodukten wie Zeitungen, Zeitschriften und dergleichen, gemäss den Oberbegriffen der Ansprüche 1 bzw. 8.

Aus der CH-PS 657 833 bzw. der entsprechenden CA-PS 1 225 107 ist ein Verfahren und eine Vorrichtung zum Bilden von mehrlagigen Wickeln aus in Schuppenformation anfallenden Druckereiprodukten bekannt. Die bekannte Vorrichtung weist zwei hintereinander angeordnete Förderer auf, wobei die Fördergeschwindigkeit des zweiten Förderers gegenüber der Fördergeschwindigkeit des ersten Förderers veränderbar ist, um die Dicke der dem Wickel zugeführten Schuppenformation auf einen vorgegebenen Wert einzustellen. Mit einem Tachogenerator wird die Fördergeschwindigkeit des ersten Förderers gemessen und einer Regeleinrichtung zugeführt, mit welcher die Sollfördergeschwindigkeit des zweiten Förderers nachgeführt wird. Nach dem Einstellen der Dicke der dem Wickel zugeführten Schuppenformation sorgt die Regeleinrichtung dafür, dass das Verhältnis zwischen den Fördergeschwindigkeiten der beiden hintereinander geschalteten Förderer konstant bleibt. Es werden also die Abstände zwischen aufeinanderfolgenden Druckereiprodukten um das gleiche Verhältnis verkleinert oder vergrössert, um eine Schuppenformation mit konstanter Dicke zu erreichen. Solange die Druckereiprodukte im anfallenden Schuppenstrom mit konstanten Abständen hintereinander angeordnet sind, ist folglich die Bildung einer Schuppenformation mit konstanter Dicke möglich, während bei unregelmässigen Abständen zwischen den Druckereiprodukten die Unregelmässigkeiten beibehalten bleiben und nicht ausgeglichen werden können.

Weiter ist aus der EP-OS 0 054 735 eine Vorrichtung zum Bilden von Wickeln aus in Schuppenformation anfallenden Säcken bekannt. Bei dieser Vorrichtung werden die Säcke mittels zwei hintereinander geschalteten Förderern dem Wickel zugeführt. An der Antriebswelle des zweiten Förderers ist ein Impulsgeber angeordnet, der Impulse entsprechend dem Drehwinkel der Antriebswelle abgibt und einem Zähler zuführt. Der Zähler summiert die Anzahl Impulse und wird jedesmal wieder auf Null zurückgestellt, wenn eine Abtasteinrichtung im Bereich des ersten Förderers einen weiteren in Schuppenformation zugeführten Sack erkennt. Wird der Zähler nicht zurückgestellt, bevor er einen vorgegebenen Grenzwert erreicht, wird der Antriebsmotor des zweiten Förderers abgestellt und erst wieder gestartet, sobald die Abtasteinrichtung wieder einen mittels des ersten Förderers zugeführten Sack erkennt. Diese Vorrichtung verhindert, dass der Abstand zwischen aufeinanderfolgenden Säcken in der dem Wickel zugeführten Schuppenformation einen bestimmten Wert überschreitet. Solange also der Abstand zwischen aufeinanderfolgenden Säcken kleiner als dieser bestimmte Wert ist, laufen die beiden Förderer mit konstanter Fördergeschwindigkeit weiter und die Säcke werden mit unverändertem Abstand dem Wickel zugeführt.

Aufgabe der vorliegenden Erfindung ist es, ein einfaches Verfahren und eine wenig aufwendige Vorrichtung zum Ändern des Überlappungsgrades von in einem Schuppenstrom geförderten Druckereiprodukten wie Zeitungen, Zeitschriften und dergleichen zu schaffen, bei dem bzw. mit der ohne Kenntnis der Fördergeschwindigkeit und des Abstandes zwischen aufeinanderfolgenden zugeführten Druckereiprodukten der Überlappungsgrad auf ein gewünschtes Mass veränderbar ist.

Diese Aufgabe wird durch die Merkmale des kennzeichnenden Teiles des Anspruchs 1 bzw. 8 gelöst.

Einzig durch eine Abtastung der Produkte im ankommenden Schuppenstrom wird die Fördergeschwindigkeit des zweiten Förderers derart geregelt, dass der Abstand zwischen aufeinanderfolgenden Produkten d.h. der Grad der Überlappung in der gebildeten Schuppenformation dem vorgegebenen Sollwert entspricht. Die Messung der Fördergeschwindigkeit des ersten Förderers ist nicht notwendig, ebenso ist die Kenntnis des Abstandes zwischen aufeinanderfolgenden Produkten im anfallenden Schuppenstrom ohne Bedeutung. Durch eine Abtastung der Produkte im ankommenden Schuppenstrom wird eine zeitabhängige, die Produktefolge kennzeichnende Grösse ermittelt. Aufgrund dieser ermittelten Grösse und dem vorgegebenen Sollwert des Abstandes zwischen aufeinanderfolgenden Produkten in der zu bildenden Schuppenformation wird eine Sollfördergeschwindigkeit ermittelt, mit welcher die Produkte weitergefördert werden. Durch die Veränderung der Fördergeschwindigkeit wird somit der Abstand angepasst und sichergestellt, dass in der gebildeten Schuppenformation der Abstand zwischen aufeinanderfolgenden Produkten konstant ist.

In einer bevorzugten Ausführungsform wird aus der Abtastung die Folgefrequenz der anfallenden Produkte ermittelt. Die Sollfördergeschwindigkeit für den zweiten Förderer kann durch Multiplikation dieser Folgefrequenz mit dem vorgegebenen Sollwert des Abstandes zwischen aufeinanderfolgenden Produkten ermittelt werden. Dies ermöglicht auf eine sehr einfache Art und Weise die Regelung dieser Fördergeschwindigkeit.

Ein ruhiger Lauf kann dadurch erziehlt werden, dass die Folgefrequenz durch eine Mittelwertbildung aus der Abtastung jeweils mehrerer Produkte gebildet wird.

Weiter kann als die Produktefolge kennzeichnende Grösse durch die Abtastung ein Zeitintervall zwischen anfallenden Produkten ermittelt werden. In diesem Fall ergibt sich die Sollfördergeschwindigkeit durch Division des vorgegebenen Sollwertes des Abstandes zwischen aufeinanderfolgenden Produkten durch das ermittelte Zeitintervall.

Weitere bevorzugte Ausführungsformen sind in den weiteren Ansprüchen angegeben.

Der Erfindungsgegenstand wird nun anhand der Zeichnung näher erläutert. Es zeigen rein schematisch:
Fig. 1 eine Vorrichtung zum Bilden einer Schuppenformation, in welcher der Abstand zwischen aufeinanderfolgenden Druckereiprodukten auf einen vorgegebenen Sollwert eingestellt wird, und
Fig. 2 das Blockschaltbild eines Teils der Regeleinrichtung.

Das Verfahren zum Bilden der Schuppenformation wird im Zusammenhang mit der Erläuterung der Figuren näher beschrieben.

Die Vorrichtung weist einen ersten Förderer 10 und einen diesem nachgeschalteten zweiten Förderer 12 auf. Die beiden Förderer 10, 12 sind als Bandförderer ausgebildet und werden je mittels eines mit M bezeichneten Motores 14 bzw. 16 in Pfeilrichtung A angetrieben. Die Endlosbänder 18 der beiden Förderer 10, 12 sind um Umlenkrollen 20 bzw. 22 geführt, wobei vom ersten Förderer 10 nur die Umlenkrolle 22 am Ende der förderwirksamen Strecke dieses Förderers 10 dargestellt ist. Die Förderrichtung der beiden Förderer 10, 12 ist mit F bezeichnet, und die Fördergeschwindigkeit des ersten Förderers 10 ist mit vl und jene des zweiten Förderers 12 mit v2 angegeben. Die beiden Förderer 10, 12 transportieren in einem Schuppenstrom S anfallende Druckereiprodukte 24 wie Zeitungen, Zeitschriften oder dergleichen zu einer strichpunktiert angedeuteten Weiterverarbeitung 25. Die Druckereiprodukte 24 sind im Schuppenstrom S einander dachziegelartig überlappend angeordnet. Der Abstand zwischen aufeinanderfolgenden Druckereiprodukten 24 des anfallenden Schuppenstromes S ist mit A1 bezeichnet, während der Abstand zwischen den aufeinanderfolgenden Druckereiprodukte 24 im Bereich des zweiten Förderers 12 mit A2 angegeben ist.

Im Bereich des ersten Förderers 10 ist eine Abtasteinrichtung 26 angeordnet. Dieser ist eine Steuereinrichtung 28 nachgeschaltet, welche eine Messeinheit 30, eine Auswertschaltung 32 und einen Motorregler 34 aufweist. Mit dem Motor 16 des zweiten Förderers 12 ist ein mit T bezeichneter Tachogenerator 36 wirkverbunden. Die elektrischen Verbindungen zwischen der Abtasteinrichtung 26, der Steuereinrichtung 28 mit der Messeinheit 30, der Auswertschaltung 32 und dem Motorregler 34, dem Tachogenerator 36 und dem Motor 16 sind durch eine Linie 38 schematisch angedeutet. Der mit SA2 bezeichnete und zur Auswertschaltung 32 hinweisende Pfeil symbolisiert eine Quelle für die Eingabe des gewünschten vorgegebenen Abstandes A2 zwischen aufeinanderfolgenden Druckereiprodukten 24 in der zu bildenden Schuppenformation S.

In der Fig. 2 ist ein Teil der Steuereinrichtung 28 detaillierter angegeben. Die von der Abtasteinrichtung 26 beim Erkennen von Druckereiprodukten 24 erzeugten und der Messeinheit 30 zugeführten Signale sind als Rechteckimpulse schematisch dargestellt und mit 40 bezeichnet. Jeder Rechteckimpuls entspricht der vorlaufenden Kante 24' eines Druckereiprodukts 24. Die Messeinheit 30 weist eine Frequenzmesseinrichtung auf, welche ein der Folgefrequenz der Rechteckimpulse des Signales 40 proportionales Digitalsignal bildet und der Auswertschaltung 32 zuführt. In der Auswertschaltung 32 ist ein Digital-Analogwandler 42 vorgesehen, welcher das Digitalsignal in ein Analogsignal umsetzt, welches einem Multiplikator 44 zugeführt wird. Eine Quelle 46 liefert das dem vorgegebenen Schuppenabstand A2 proportionale Signal SA2, welches ebenfalls dem Multiplikator 44 zugeführt wird. Die Quelle 46 weist eine schematisch dargestellte Spannungsteilerschaltung 48 für die Erzeugung des Signales SA2 auf. Der Multiplikator 44 multipliziert das vom Digital-Analogwandler 42 erzeugte Signal mit dem Signal SA2 und gibt das Resultat als ein der Sollfördergeschwindigkeit des zweiten Förderers 12 proportionales Signal an den Motorregler 34 ab (vergleiche auch Fig. 1). Die Messeinheit 30 kann zusätzlich einen nicht dargestellten Zähler aufweisen um die Rechteckimpulse des Signals 40 und somit die Anzahl der zugeführten Druckereiprodukte 24 zu zählen.

Die in den Fig. 1 und 2 dargestellte Vorrichtung arbeitet wie folgt: Der anfallende Schuppenstrom S wird in Förderrichtung F mit der vom Motor 14 vorgegebenen Geschwindigkeit v1 zugeführt. Die Fördergeschwindkeit v1 hängt üblicherweise von der Arbeitsgeschwindigkeit der dem ersten Förderer 10 vorgeschalteten Verarbeitungsstation, beispielsweise einer Rotationsdruckmaschine, ab. Sobald die vorlaufende Kante 24' eines Druckereiproduktes 24 die Abtasteinrichtung 26 passiert, erzeugt diese einen Rechteckimpuls und gibt diesem als Signal 40 an die Steuereinrichtung 28 ab. Die Frequenzmess- . einrichtung der Messeinheit 30 ermittelt die Folgefrequenz der Rechteckimpulse des Signales 40, welche ein Mass für die pro Zeiteinheit zugeführten Druckereiprodukte 24 darstellt. Im Multiplikator 44 wird das dieser Folgefrequenz proportionale Signal mit dem dem vorgegebenen Abstand A2 proportionalen Signal SA2 multipliziert und das Produkt wird als der Sollfördergeschwindigkeit des zweiten Förderers 12 proportionales Signal an den Motorregler 34 weitergeleitet. Der Motorregler 34 vergleicht dieses Signal mit dem Signal des Tachogenerators 36, welches der Fördergeschwindigkeit v2 proportional ist, und steuert je nach Vergleichsresultat den Motor 16 an. Es wird also aus der Folgefrequenz der anfallenden Druckereiprodukte 24 durch Multiplikation mit dem vorgegebenen Abstand A2 direkt die Fördergeschwindigkeit v2 des zweiten Förderers 12 ermittelt.

Stimmt der Abstand A1 zwischen aufeinanderfolgenden Druckereiprodukten 24 des anfallenden Schuppenstromes S mit dem vorgegebenen Abstand A2 überein, so werden beide Förderer 10, 12 mit gleichen Fördergeschwindigkeiten v1, v2 angetrieben, so dass sich der Abstand zwischen aufeinanderfolgenden Druckereiprodukten 24 im Bereich zwischen den beiden Förderern 10, 12 nicht ändert. Ist hingegen, wie dies in der Fig. 1 dargestellt ist, der Abstand A1 des anfallenden Schuppenstromes S kleiner als der vorgegebene Abstand A2, so wird der zweite Förderer 12 mit gegenüber der Fördergeschwindigkeit v1 des ersten Förderers 10 erhöhter Fördergeschwindigkeit v2 angetrieben. Die sich auf dem zweiten Förderer 12 befindenden Druckereiprodukte 24 werden also mit grösserer Geschwindigkeit zur Weiterverarbeitung 25 weitergefördert als Druckereiprodukte 24 vom ersten Förderer 10 zugeführt werden. Dies hat zur Folge, dass der Abstand A1 zwischen aufeinanderfolgenden Druckereiprodukten 24 auf den gewünschten Abstand A2 vergrössert wird. Ist hingegen der Abstand A1 grösser als der vorgegebene Abstand A2, so wird dementsprechend der zweite Förderer 12 langsamer angetrieben, so dass sich der Abstand A1 auf den vorgegebenen Abstand A2 zwischen aufeinanderfolgenden Druckereiprodukten 24 verringert. Es wird also eine Schuppenformation S gebildet, die unabhängig von der Fördergeschwindigkeit v1 des ersten Förderers 10 und dem Abstand A1 in der anfallenden Schuppenformation S einen konstanten Abstand A2 zwischen aufeinanderfolgenden Druckereiprodukten 24 aufweist.

In der Messeinheit 30 kann auch eine mittlere Folgefrequenz der anfallenden Druckereiprodukte 24 im Schuppenstrom S ermittelt werden, in dem jeweils mehrere Rechteckimpulse des Signales 40 der Abtasteinrichtung 26 zusammen ausgewertet werden. So kann beispielsweise eine mittlere Folgefrequenz für zehn anfallende Druckereiprodukte 24 ermittelt werden. Dies führt zu einem ruhigeren Lauf des zweiten Förderers 12, da dieser geringeren und vorallem weniger häufigen Aenderungen der Fördergeschwindigkeit v2 unterworfen wird.

Die Messeinheit 30 kann auch eine Zeitmesseinheit aufweisen, welche das Zeitintervall zwischen zwei oder mehreren aufeinanderfolgenden Impulsen des von der Abtasteinrichtung 26 erzeugten Signales 40 misst. In diesem Fall ist die Auswertschaltung 32 derart ausgebildet, dass sie das dem vorgegebenen Abstand A2 proportionale Signal SA2 durch dieses ermittelte Zeitintervall dividieren kann. Das Resultat dieser Division ist der Sollfördergeschwindigkeit v2 des zweiten Förderers 12 proportional und wird dem Motorregler 34 zugeführt, welcher dafür besorgt ist, dass der Motor 16 den Förderer 12 mit der Fördergeschwindigkeit v2 entsprechend dieser Sollfördergeschwindigkeit antreibt.

Es ist auch einzusehen, dass die Steuereinrichtung 28 anders ausgebildet sein kann, als dies in den Figuren 1 und 2 dargestellt ist. So kann sie in reiner Digitaltechnik, Analogtechnik oder in gemischter Analog- und Digitaltechnik ausgeführt sein, ähnlich wie dies in den Fig. 1 und 2 angegeben ist. Es ist aber auch möglich, dass die Steuereinrichtung 28 und auch der Motorregler 34 auf Basis von speicherprogrammierbaren Steuerungen oder Mikroprozessoren ausgeführt sind.

Die einzige Verbindung zwischen dem ersten Förderer 10 bzw. dem anfallenden Schuppenstrom S und der Steuereinrichtung 28 bzw. dem zweiten Förderer 12 besteht darin, dass die Abtasteinrichtung 26 die vorlaufenden bzw. nachlaufenden Kanten 24_{'} der Druckereiprodukte 24 erkennt und Signale 40 aufgrund dieser Abtastungen erzeugt und an die Steuereinrichtung 28 weitergibt. Das oben beschriebene Verfahren bzw. die geschaffene Vorrichtung erlaubt die Bildung von Schuppenformationen S, in denen immer der vorgegebene Abstand A2 zwischen aufeinanderfolgenden Druckereiprodukten 24 eingehalten wird, auch wenn der Abstand A1 bzw. die Fördergeschwindigkeit v1 des anfallenden Schuppenstromes F starken Schwankungen unterworfen sein sollten. So ist ein automatisches Anfahren des zweiten Förderers 12 ohne weiteres möglich, sobald die Abtasteinrichtung 26 das erste Druckereiprodukt 24 einer neuen zugeführten Schuppenformation S erkennt.

## Patentansprüche

1. Verfahren zum Verändern des Überlappungsgrades von in einem Schuppenstrom geförderten Druckereiprodukten wie Zeitungen, Zeitschriften und dergleichen bei dem durch Vergrössern oder Verkleinern der Fördergeschwindigkeit (v2) der Schuppenformation (S) der Abstand (A1) zwischen aufeinanderfolgenden Produkten (24) verändert wird, dadurch gekennzeichnet, dass durch eine Abtastung (26) der Produkte (24) im ankommenden Schuppenstrom (S) eine zeitabhängige, die Produktefolge kennzeichnende Grösse ermittelt wird, aufgrund dieser Grösse und einem vorgegebenen Sollwert (SA2) des Abstandes (A2) zwischen aufeinanderfolgenden Produkten (24) die Sollfördergeschwindigkeit (v2) ermittelt wird, und die Schuppenformation (S) mit einer entsprechend der ermittelten Sollfördergeschwindigkeit (v2) vergrösserten oder verkleinerten Fördergeschwindigkeit zur Erzeugung des gewünschten Abstandes (A2) weggefördert wird.

2. Verfahren nach Anspruch 1, dadurch gekennzeichnet, dass als die Produktefolge kennzeichnende Grösse die Folgefrequenz der anfallenden Produkte (24) ermittelt wird.

3. Verfahren nach Anspruch 2, dadurch gekennzeichnet, dass die Folgefrequenz durch eine Mittelwertbildung aus der Abtastung (26) jeweils mehrerer Produkte (24) gebildet wird.

4. Verfahren nach Anspruch 2 oder 3, dadurch gekennzeichnet, dass für die Ermittlung der Sollfördergeschwindigkeit (v2) die Folgefrequenz der anfallenden Produkte (24) mit dem vorgegebenen Sollwert (SA2) des Abstandes (A2) zwischen aufeinanderfolgenden Produkten (24) multipliziert wird.

5. Verfahren nach Anspruch 1, dadurch gekennzeichnet, dass durch die Abtastung (26) ein Zeitintervall zwischen anfallenden Produkten (24) ermittelt wird.

6, Verfahren nach Anspruch 5, dadurch gekennzeichnet, dass für die Ermittlung der Sollfördergeschwindigkeit (v2) der vorgegebene Sollwert (SA2) des Abstandes (A2) zwischen aufeinanderfolgenden Produkten (24) durch das ermittelte Zeitintervall dividiert wird.

7. Verfahren nach Anspruch 1, dadurch gekennzeichnet, dass die Produkte (24) mit einem ersten Förderer (10) zugeführt werden und ein diesem nachgeschalteter zweiter Förderer (12) mit Sollfördergeschwindigkeit angetrieben wird.

8. Vorrichtung zum Verändern des Überlappungsgrades von in einem Schuppenstrom geförderten Druckereiprodukten wie Zeitungen, Zeitschriften oder dergleichen, mit einem ersten Förderer (10) zum Zuführen des Schuppenstromes (S) und einem diesem nachgeschalteten zweiten Förderer (12), sowie einer Steuereinrichtung (28) zur Steuerung eines Antriebs (16) des zweiten Förderers (12), dadurch gekennzeichnet, dass im Bereich des ersten Förderers (10) eine mit der Steuereinrichtung (28) verbundene Abtasteinrichtung (26) zum Abtasten der zugeführten Produkte (24) vorgesehen ist, die Steuereinrichtung (28) ein von der Zeit und der Abtastung abhängiges, die Produktefolge kennzeichnendes Signal und aufgrund dieses Signals und eines vorgegebenen Abstandes (SA2) zwischen aufeinanderfolgenden Produkten (24) die Sollfördergeschwindigkeit für den zweiten Förderer (12) ermittellt, und der Antrieb (16) den zweiten Förderer (12) entsprechend dieser Sollfördergeschwindigkeit antreibt.

9. Vorrichtung nach Anspruch 8, dadurch gekennzeichnet, dass die Steuereinrichtung (28) eine Frequenzmesseinrichtung aufweist, die die Folgefrequenz der von der Abtasteinrichtung (26) erzeugten Signale (40) ermittelt.

10. Vorrichtung nach Anspruch 9, dadurch gekennzeichnet, dass die Steuereinrichtung (28) Mittel (44) zum Multiplizieren des Ausgangssignals der Frequenzmesseinrichtung mit einem dem vorgegebenen Abstand (A2) zwischen aufeinanderfolgenden Produkten (24) proportionalen Signal (SA2) aufweist.

11. Vorrichtung nach Anspruch 9, dadurch gekennzeichnet, dass der Frequenzmesseinrichtung ein Multiplikator (44) nachgeschaltet ist, der mit einer Quelle (46) verbunden ist, die ein dem vorgegebenen Abstand (A2) proportionales Signal (SA2) liefert, wobei der Multiplikator (44) ein der Sollfördergeschwindigkeit (v2) proportionales Signal erzeugt.

12. Vorrichtung nach Anspruch 8, dadurch gekennzeichnet, dass die Steuereinrichtung (28) eine Zeitmesseinheit, die Zeitintervalle zwischen zwei oder mehreren von der Abtasteinrichtung (26) erzeugten Signalen (40) misst, und Mittel zum Dividieren einer dem vorgegebenen Abstand (A2) zwischen aufeinanderfolgenden Produkten (24) proportionalen Signales (SA2) durch das Ausgangssignal der Zeitmesseinheit, aufweist.

13. Vorrichtung nach einem der Ansprüche 8 bis 12, dadurch gekennzeichnet, dass die Steuereinrichtung (28) die Drehzahl eines Motores (16) des Antriebes regelt.

14. Vorrichtung nach einem der Ansprüche 8 bis 13, dadurch gekennzeichnet, dass der Antrieb einen Tachogenerator (36) aufweist, der ein der Fördergeschwindigkeit (v2) des zweiten Förderers (12) proportionales Signal liefert, das der Steuereinrichtung (28) zugeführt wird.

## Claims

1. A method for varying the degree of overlap of printed products conveyed in an imbricated flow, such as newspapers, periodicals and the like, in which the spacing (A1) between successive products (24) is varied by increasing or decreasing the conveying speed (v2) of the imbricated formation (S), characterised in that a time-dependent quantity characterising the sequence of products is determined by a scan (26) of the products (24) in the incoming imbricated flow (S), the required conveying speed (v2) is determined on the basis of this quantity and of a preset reference value (SA2) of the spacing (A2) between successive products, and the imbricated formation is carried off at a conveying speed raised or lowered according to the determined required conveying speed (v2) to establish the required spacing (A2).

2. A method according to claim 1, characterised in that the succession frequency of the arriving products (24) is determined as a quantity characterising the sequence of products.

3. A method according to claim 2, characterised in that the succession frequency is determined by establishing a mean value by the scanning (26) of several products (24) in each case.

4. A method according to claim 2 or 3, characterised in that to determine the required conveying speed (v2), the succession frequency of the incoming product (24) is multiplied by the preset reference value (SA2) of the spacing (A2) between successive products (24).

5. A method according to claim 1, characterised in that a time interval between incoming products (24) is determined by means of the scanning (26).

6. A method according to claim 5, characterised in that to determine the required conveying speed (v2), the preset reference value (SA2) of the spacing (A2) between successive products (24) is divided by the determined time interval.

7. A method according to claim 1, characterised in that the products (24) are fed in by means of a first conveyor (10) and that a second conveyor (12) connected downstream of the first is driven at the required conveying speed.

8. A device for varying the degree of overlap of printed products conveyed in an imbricated flow, such as newspapers, periodicals or the like, with a first conveyor (10) for the infeed of the imbricated flow (S) and a second conveyor (12) connected downstream of the first, as well as a control system (28) for controlling a drive (16) of the second conveyor (12), characterised in that in the region of the first conveyor (10) there is provided a scanning device (26) connected to the control system (28) for the scanning of the products (24) fed in, the control system (28) determines a signal characterising the sequence of products dependent on the time and the scanning and determines on the basis of this signal and of a preset spacing (SA2) between successive products (24) the required conveying speed for the second conveyor (12) and the drive (16) drives the second conveyor (2) in accordance with this required conveying speed.

9. A device according to claim 8, characterised in that the control system (28) comprises a frequency measuring device which determines the frequency of recurrence of the signals (40) generated by the scanning system (26).

10. A device according to claim 9, characterised in that the control system (28) comprises means (44) for multiplying the output signal of the frequency measuring device by a signal (SA2) proportional to the preset spacing (A2) between successive products (24).

11. A device according to claim 9, characterised in that a multiplier (44), which is connected to a source (46) which delivers a signal (SA2) proportional to the preset spacing (A2), is post-connected to the frequency measuring device, the multiplier (44) generating a signal proportional to the required conveying speed (v2).

12. A device according to claim 8, characterised in that the control system (28) comprises a time measuring unit which measures time intervals between two or more signals (40) generated by the scanning device (26) and means for dividing a signal (SA2) proportional to the preset spacing (A2) between successive products (24) by the output signal of the time measuring unit.

13. A device according to one of claims 8 to 12, characterised in that the control system (28) governs the speed of revolution of a motor (16) of the drive.

14. A device according to one of claims 8 to 13, characterised in that the drive comprises a tachogenerator (36) which supplies a signal which is proportional to the conveying speed (v2) of the second conveyor (12) and is supplied to the control system (28).

## Revendications

1. Procédé pour modifier le degré de chevauchement de produits imprimés amenés en formation imbriquée tels que des journaux, des revues ou analogues dans lequel l'intervalle (A1) entre des produits successifs (24) est modifié par l'augmentation ou la diminution de la vitesse de transport (v2) de la formation imbriquée (S), caractérisé en ce qu'une grandeur qui est fonction du temps et caractérise la succession des produits est déterminée par un balayage (26) des produits (24) dans la formation imbriquée (S) amenée; que la vitesse de transport de consigne (v2) est déterminée sur la base de cette grandeur et d'une valeur de consigne prédéterminée (SA2) de l'intervalle (A2) entre des produits (24) successifs; et que la formation imbriquée (S) est évacuée à une vitesse de transport augmentée ou diminuée conformément à la vitesse de transport de consigne (v2) déterminée, pour réaliser l'intervalle (A2) désiré.

2. Procédé selon la revendication 1, caractérisé en ce que la fréquence de répétition des produits (24) amenés est déterminée comme grandeur caractérisant la succession des produits.

3. Procédé selon la revendication 2, caractérisé en ce que la fréquence de répétition est déterminée par une formation de la valeur moyenne à partir du balayage (26) de respectivement plusieurs produits (24).

4. Procédé selon l'une des revendications 2 ou 3, caractérisé en ce que, pour la détermination de la vitesse de transport de consigne (v2), la fréquence de répétition des produits (24) amenés est multipliée par la valeur de consigne (SA2) prédéterminée de l'intervalle (A2) entre des produits (24) successifs.

5. Procédé selon la revendication 1, caractérisé en ce qu'un intervalle de temps entre des produits (24) amenés est déterminé par le balayage (26).

6. Procédé selon la revendication 5, caractérisé en ce que, pour la détermination de la vitesse de transport de consigne (v2), la valeur de consigne prédéterminée (SA2) de l'intervalle (A2) entre des produits (24) successifs est divisée par l'intervalle de temps déterminé.

7. Procédé selon la revendication 1, caractérisé en ce que les produits (24) sont amenés au moyen d'un premier transporteur (10) et qu'un second transporteur (12) monté en aval de celui-ci est entraîné à la vitesse de transport de consigne.

8. Dispositif pour modifier le degré de chevauchement de produits imprimés amenés en formation imbriquée tels que des journaux, des revues ou analogues, comprenant un premier transporteur (10) pour l'amenée de la formation imbriquée (S) et un second transporteur (12) monté en aval de celui-ci, ainsi qu'un dispositif de commande (28) pour la commande d'un entraînement (16) du second transporteur (12), caractérisé en ce qu'il comprend, dans la région du premier transporteur (10), un dispositif de balayage (26) relié au dispositif de commande (28) pour le balayage des produits (24) amenés; que le dispositif de commande (28) détermine un signal qui est fonction du temps et du balayage et caractérise la succession des produits et, sur la base de ce signal et d'un intervalle prédéterminé (SA2) entre des produits (24) successifs, la vitesse de transport de consigne pour le second transporteur (12); et que l'entraînement (16) entraîne le second transporteur (12) conformément à cette vitesse de transport de consigne.

9. Dispositif selon la revendication 8, caractérisé en ce que le dispositif de commande (28) comprend un dispositif de mesure de fréquence qui détermine la fréquence de répétition des signaux (40) générés par le dispositif de balayage (26).

10. Dispositif selon la revendication 9, caractérisé en ce que le dispositif de commande (28) comprend des moyens (44) pour la multiplication du signal de sortie du dispositif de mesure de fréquence par un signal (SA2) proportionnel à l'intervalle prédéterminé (A2) entre des produits (24) successifs.

11. Dispositif selon la revendication 9, caractérisé en ce que le dispositif de mesure de fréquence est suivi d'un multiplicateur (44) qui est relié à une source (46) qui délivre un signal (SA2) qui est proportionnel à l'intervalle prédéterminé (A2), ledit multiplicateur (44) générant un signal proportionnel à la vitesse de transport de consigne (v2).

12. Dispositif selon la revendication 8, caractérisé en ce que le dispositif de commande (28) comprend une unité chronométrique qui mesure des intervalles de temps entre deux ou plusieurs signaux (40) générés par le dispositif de balayage (26), et des moyens pour la division d'un signal (SA2) proportionnel à l'intervalle prédéterminé (A2) entre des produits (24) successifs par le signal de sortie de l'unité chronométrique.

13. Dispositif selon l'une des revendications 8 à 12, caractérisé en ce que le dispositif de commande (28) règle la vitesse de rotation d'un moteur (16) du système d'entraînement.

14. Dispositif selon l'une des revendications 8 à 13, caractérisé en ce que l'entraînement comprend une génératrice tachymétrique (36) qui délivre un signal proportionnel à la vitesse de transport (v2) du second transporteur (12), lequel est transmis au dispositif de commande (28).
